# EUROPÄISCHE PATENTSCHRIFT

(11) **EP 0 048 840 B1**
(45) Veröffentlichungstag und Bekanntmachung des Hinweises auf die Patenterteilung: **28.11.1984**
(21) Anmeldenummer: 81106933.5
(22) Anmeldetag: 04.09.1981
(51) Int. Cl.: B41F 31/04

(54) **Verfahren und Einrichtung zur Erhaltung einer Leichtgängigkeit von Farbdosierelementen in Farbkästen von Druckmaschinen**
Process and device for assuring a smooth running of ink supply elements in ink fountains of printing machines
Procédé et dispositif pour maintenir le bon fonctionnement des éléments pour doser de l'encre dans les boîtes de couleurs d'imprimantes

(30) Priorität: 10.09.1980 DE 3033995
(43) Veröffentlichungstag der Anmeldung: 07.04.1982
(73) Patentinhaber: Koenig & Bauer Aktiengesellschaft, 97080 Würzburg (DE)
(72) Erfinder: Wieland, Erich Georg, D-8700 Würzburg (DE)

## Beschreibung

Die Erfindung betrifft ein Verfahren und eine Einrichtung zur Erhaltung einer Leichtgängigkeit von Farbdosierelementen in Farbkästen von Druckmaschinen gemäß dem Oberbegriff des Anspruchs 1.

Farbkästen für Druckmaschinen sind allgemein bekannt. Durch die DE-OS 28 14 889 ist ein Farbkasten bekannt, der eine mit Druckfarbe in Berührung kommende Farbkastenwalze und eine Vielzahl seitlich nebeneinander angeordnet, in Längsrichtung der Umfangsoberfläche der Farbwalze in direkter Berührung miteinander stehender, im Boden des Farbkastens schwenkbarer, gehalterter Farbdosierelemente enthält, die mit einem Schwenkhebel formschlüssig verbunden sind, wobei ein steuerbarer Mechanismus vorgesehen ist, um einen aus den einzelnen Farbdosierelementen und der Oberfläche der Farbkastenwalze gebildeten Spalt einstellen zu können.

Dabei ist es jedoch von Nachteil, daß die Farbführungsflächen von Farbkastenboden und Farbdosierelementen immer in einem Winkel stehen, der etwas über 90° beträgt, wodurch eine Reinigung des Farbkastens erschwert wird. Eine Bodenplatte eines Farbkastenbodens rakelt bei Bewegung des Farbdosierelementes in Richtung « Mehr Farbe Druckfarbe von der Farbführungsfläche des Farbdosierelementes ab, wobei sich erfahrungsgemäß nicht vermeiden läßt, daß Farbpartikel unter die Bodenplatte gelangen und die Leichtgängigkeit des Farbdosierelementes negativ beeinflussen können.

Der Erfindung liegt die Aufgabe zugrunde, ein Verfahren und eine Einrichtung bei dicht an dicht anreihbaren Farbdosierelementen für einen Farbkasten einer Druckmaschine zu schaffen, die es ermöglichen, eine Leichtgängigkeit der Farbdosierelemente zu erhalten.

Die Aufgabe wird durch den Gegenstand des kennzeichnenden Teils des Anspruchs 1 gelöst.

Die mit der Erfindung erzielbaren Vorteile bestehen insbesondere darin, daß ohne die Farbdosierelemente aus dem Farbkasten ausbauen zu müssen, eine dauernde Leichtgängigkeit erhalten werden kann. Gleichzeitig wird durch die Anwesenheit eines Schmiermittels zwischen den Stirnflächen unmittelbar benachbarter Farbdosierelemente verhindert, daß Schmutz- oder Farbpartikel weit zwischen die Farbdosierelemente eindringen können. So wird eine Schwergängigkeit der Farbdosierelemente vermieden. Dieses ist besonders vorteilhaft bei der Anwendung von Schrittmotoren als Verstellmotoren für die verschwenkbaren Farbdosierelemente. Ist die Leichtgängigkeit der Farbdosierelemente gewährleistet, so kann auf Istwertrückmeldungen der Stellung der Farbdosierelemente verzichtet werden.

Ein Ausführungsbeispiel der Erfindung ist in der Zeichnung dargestellt und wird im folgenden näher beschrieben. Es zeigen :
Figur 1 eine Seitenansicht des erfindungsgemäßen Farbkastens, wobei der Farbkastenboden im Schnitt dargestellt ist, jedoch ohne seitliche Abschlußplatte,
Figur 2 eine Vorderansicht von Fig. 1, jedoch mit seitlicher Abschlußplatte.

In einem Farbkasten 1 ist ein Farbkastenboden 2 vorgesehen, dessen innere Bodenfläche 3 bei mit einer Druckfarbe angefülltem Farbkasten 1 mit Druckfarbe bedeckt ist. In den Farbkasten 1 taucht eine in bekannter Weise angetriebene, keramikbeschichtete Farbkastenwalze 4 ein. Sie bildet mit einem Farbdosieransatz 5 eines Farbdosierelementes 6 einen Farbdurchtrittsspalt. Der Farbkastenboden 2 erstreckt sich zweckmäßigerweise als Verlängerung der Bodenfläche 3 über die Farbdosierelemente 6 als Endstück 7 mit der Endfläche 8 hinaus. In den Farbkastenboden 2 ist von der Bodenfläche 3 aus eine Längsgrube 9 eingearbeitet. Sie hat vorzugsweise rautenförmigen Querschnitt und verläuft achsparallel zu einer Rotationsachse der Farbkastenwalze 4 und in der Nähe der größten Annäherung von Farbkastenwalze 4 und Farbkastenboden 2. Eine linke Führungsfläche 12 der Längsgrube 9 stößt mit der Bodenfläche 3 unter einem Winkel a zusammen, der vorzugsweise kleiner als 90° sein, jedoch auch 90° betragen kann. Eine an einer Zusammenstoßstelle von linker Führungsfläche 12 und Bodenfläche 3 entstehende Kante dient als Schwenkkante (-linie) 21 für die Farbdosierelemente 6. Eine rechte Führungsfläche 11 verläuft parallel zur linken Führungsfläche 12 der Längsgrube 9, eine Grundfläche 10 der Längsgrube 9 verläuft im Abstand « a und parallel zur Bodenfläche 3 des Farbkastenbodens 2. In die Grundfläche 10 der Längsgrube 9 münden vertikale Durchbrüche 13 im Farbkastenboden 2, die über eine gesamte Länge « b des mit Farbdosierelementen 6 belegten Farbkastenbodens 2 im Abstand von z. B. 30 mm voneinander angeordnet sind. Ein Querschnitt der Durchbrüche 13 ist dabei so groß, daß ein mit dem sich horizontal erstreckenden Farbdosierelement 6 formschlüssig verbundener Verschwenkarm 17 genügend bewegbar ist. Der Verschwenkarm 17 führt eine vorwählbare Verschwenkbewegung aus. Hierzu ist er in seinem unteren Teil mit einem Langloch 18 versehen, in das ein von einem Elektromotor angetriebener Kurbelzapfen 19 eingreift. Eine Schwenkkante 21 des Verschwenkarmes 17 liegt auf einem Schnittpunkt der Führungsfläche 12 mit der Bodenfläche 3 des Farbkastenbodens 2. Die Schwenkkante 21 für den Verschwenkarm 17 ist gleichzeitig die Schwenkkante für das Farbdosierelement 6. Die Bodenfläche 3 des Farbkastenbodens 2 setzt sich in einer Farbführungsfläche 22 des Farbdosierelementes 6 fort, ohne daß eine Nut oder Erhöhung den Übergang zwischen beiden Flächen 3 ; 22 stört.

Die Farbführungsfläche 22 nimmt zuerst einen geraden Verlauf, der dann in eine konkave Krümmung übergeht, die in einen Farbdosieransatz 5 endet. Eine Vertikalfläche 24 des Farbdosierelementes 6 bildet mit dessen Farbführungsfläche 22 einen Winkel (3 von ca. 90° und endet in einen ersten Stützansatz 26. Der Stützansatz 26 steht ca. 1 mm über eine gekrümmte Rückfläche 27 des Farbdosierelementes 6 hinaus. In diese Rückfläche 27 mündet ein Hals 28 des Verschwenkarmes 17. Die Rückfläche 27 endet in einen zweiten Stützansatz 29. Während sich der erste Stützansatz 26 auf der Grundfläche 10 abstützt, stützt sich der zweite Stützansatz 29 auf der rechten Führungsfläche 11 der Längsgrube 9 ab. Die Stützansätze 26, 29 erstrecken sich jeweils vorzugsweise über eine gesamte Länge « c des Farbdosierelementes 6 und schließen miteinander einen Winkel -y von ca. 80° ein. Die Stützansätze 26, 29 können rechteckigen Querschnitt aufweisen, wobei ihre Stützflächen 14, 15 als Stirnseiten möglichst schmal sein sollten. Jedoch können die Stützansätze 26, 29 auch schneidenförmig, geradstirnig oder auch rundstirnig ausgeführt sein.

Zentrisch zu jedem Durchbruch 13 ist von der der Bodenfläche 3 des Farbkasten 1 abgewandten Seite her eine Erweiterungsbohrung 30 angelegt. Ein planer Bohrungsgrund 31 der Erweiterungsbohrung 30 bildet eine Kraftangriffsfläche für eine kegelige Druckfeder 32, die auf den Verschwenkarm 17 aufgesteckt ist. Sie ist eingespannt zwischen der Widerlagerfläche - dem Bohrungsgrund 31 - und den Enden eines über den Querschnitt des Verschwenkarmes 17 herausragenden und mit dem Verschwenkarm 17 formschlüssig verbundenen Bolzens 33. Durch die Druckfeder 32 werden die beiden Stützansätze 26, 29 und damit das Farbdosierelement 6 gegen die Grundfläche 10 bzw. die rechte Führungsfläche 11 der Längsnut 9 gezogen.

Zwischen dem Bohrungsgrund 31 und der Druckfeder 32 ist eine elastische, z. B. gewölbte Dichtungsmembran 34 eingelegt. Sie umschließt den Verschwenkarm 17 absolut dicht. Die Dichtung gegen den Farbkastenboden 2 erfolgt durch das Anpressen des Randes der Dichtungsmembran 34 an den Bohrungsgrund 31 mittels der Druckfeder 32. Zur Abdichtung des Durchbruches 13 zur Farbkastenwalze 4 hin ist in einem Rücken 16 des Farbdosierelementes 6, oberhalb des zweiten Stützansatzes 29, eine schmale, sich über die gesamte Länge « c des Farbdosierelementes 6 erstreckende Längsnut 36 zur Aufnahme eines ersten seitlichen Randes 38 eines elastischen Dichtungsstreifens 37 vorgesehen. Ein zweiter seitlicher Rand 35 des elastischen Dichtungsstreifens 37 ist mit der Endfläche 8 des Farbkastenbodens 2 abgedichtet verbunden. Der Dichtungsstreifen 37 erstreckt sich in einem Stück über die gesamte Länge « b des Farbkastenbodens 2, also über sämtliche nebeneinander angeordnet Farbdosierelemente 6 eines Farbkastens 1.

In jeweils der Vertikalfläche 24 des Farbdosierelementes 6 ist in ca. einem Abstand von 1 mm von der Farbführungsfläche 22 eine achsparallele, sich über die gesamte Länge « c » des Farbdosierelementes 6 erstreckende Nut 39 angebracht. Sie dient zur Aufnahme einer elastischen Dichtungsschnur 41, z. B. rechteckigen Querschnitts. Die Dichtungsschnur 41 erstreckt sich in einem Stück über die gesamte Länge « b ». Sie ist in ihren Abmessungen so gewählt, daß in jeder Betriebsstellung der Farbdosierelemente 6 die linke Führungsfläche 12 des Farbkastenbodens 2 gegen die Vertikalfläche 24 des Farbdosierelementes 6 sicher abgedichtet ist.

Ein von dem Dichtungsstreifen 37, einer rechten Wandfläche 40 des Durchbruches 13, der Dichtungsmembran 34, einer linken Wandfläche 42 des Durchbruches 13, der Grundfläche 10, der linken Führungsfläche 12, der Dichtungsschnur 41 und den in die Längsgrube 9 gewandten Flächen 24, 27 des Farbdosierelementes 6 und zwei seitlichen Abschlußplatten 49, 50 abgegrenzter, nach außen hin abgedichteter, sich über die gesamte Länge « b erstreckender Schmiermittelraum 43 ist völlig mit einem Schmiermittel, z. B. Fett, ausgefüllt. Hierdurch wird verhindert, daß Druckfarbe oder Schmutz in den Schmiermittelraum 43 eindringt und die Leichtgängigkeit der Farbdosierelemente 6 beeinträchtigt.

Aus dem gleichen Grunde ist jedes Farbdosierelement 6 in seinem Zentrum mit einer durchgehenden Bohrung 44 versehen. Sie endet auf beiden Stirnseiten 45, 46 in je einer Schmierrinne 47, 48. Diese verläufen jeweils innerhalb der Flächenumgrenzung der Stirnseiten 45, 46 und sind ca. 10 mm lang, 2 mm breit und 0,5 mm tief. An der seitlichen Abschlußplatte 49 ist ein Schmiernippel 20 vorhanden, über den Fett in die Bohrung 44 der Farbdosierelemente 6 eingepreßt werden kann. An der zweiten seitlichen Abschlußplatte 50 ist ein verschließ- und öffenbarer Auslaßnippel 25 vorhanden, über den verbrauchtes Fett herausgedrückt werden kann. Da sämtliche Bohrungen 44 der Farbdosierelemente 6 miteinander in Verbindung stehen, ist es möglich, Fett in der Weise einzupressen, daß es zwischen den Stirnseiten 45, 46 benachbarter Farbdosierelemente 6 herausgedrückt wird und so Schmutz und Farbpigmente, die sich dort angesammelt haben könnten, mit herausdrückt.

Die gleiche Beschreibung dieser Patentanmeldung liegt den europäischen Patentanmeldungen Nr. 81106929.3 (EP-A-O 047 504) und 81106932.7 (EP-A-O 049 370) zugrunde.

In der EP-Patentanmeldung Nr.81106929.3 wird Patentschutz beantragt für einen Farbkasten für eine Druckmaschine mit einer in den Farbkasten eintauchenden Farbkastenwalze und einer Vielzahl seitlich dicht bei dicht nebeneinander in einem Farbkastenboden angeordneter, einzeln betätigbarer Farbdosierelemente, die jeweils mit einem verschwenkbaren Verschwenkarm versehen sind, wobei die Farbdosierelemente mit einer Umfangsoberfläche der Farbkastenwalze einen veränderbaren Farbdosierspalt bilden, dadurch gekennzeichnet, daß in einen Farbkastenboden (2) mit einer Bodenfläche (3) eines Farbkastens (1) eine zur Farbkastenwalze (4) achsparallele Längsrube (9) mit parallelogrammförmigem Querschnitt eingearbeitet ist, daß eine Grundfläche (10) der Längsgrube (9) parallel zur Bodenfläche (3) des Farbkastenbodens (2) verläuft, daß eine linke Führungsfläche (12) und die Bodenfläche (3) an ihrer Zusammenstoßkante eine Schwenkkante (21) für die nebeneinander angeordneten Farbdosierelemente (6) bilden und einen Winkel (a) einschließen, der -- 90° beträgt, daß eine rechte Führungsfläche (11) in der Längsgrube (9) vorgesehen ist, daß mit den Führungsflächen (12, 11) ein Umfang oder Teile des Umfangs (26, 29) der in der Längsgrube (9) angeordneten Farbdosierelemente (6) in Berührung stehen.

In der EP-Patentanmeldung Nr. 81106932.7 wird Patentschutz beansprucht für einen Farbkasten für eine Druckmaschine mit einer in den Farbkasten eintauchenden Farbkastenwalze und einer Vielzahl seitlich dicht bei dicht nebeneinander in einem Farbkastenboden angeordneter, einzeln betätigbarer Farbdosierelemente, die jeweils mit einem verschwenkbaren Verschwenkarm versehen sind, wobei die Farbdosierelemente mit einer Umfangsoberfläche der Farbkastenwalze einen veränderbaren Farbdosierspalt bilden, dadurch gekennzeichnet, daß Farbdosierelemente (6) außer ihren jeweils in den Farbkasten (1) ragenden Farbführungsflächen (22) und einem Farbdosieransatz (5) gänzlich in einem abgedeckten Hohlraum (43) eines Farbkastenbodens (2) des Farbkastens (1) schwenkbar angeordnet sind, daß der Hohlraum (43) völlig mit einem Schmiermittel gefüllt ist.

## Patentansprüche

. 1. Verfahren zur Erhaltung einer Leichtgängigkeit von Farbdosierelementen eines Farbkastens einer Druckmaschine, wobei mehrere einzeln verstellbare Farbdosierelemente dicht bei dicht nebeneinander angeordnet sind, dadurch gekennzeichnet, daß über eine Längsbohrung (44) in den Farbdosierelementen (6) ein Schmiermittel zwischen Stirnseiten (45, 46) unmittelbar benachbarter Farbdosierelemente (6) gepreßt wird.

2. Einrichtung zur Durchführung des Verfahrens nach Anspruch 1, dadurch gekennzeichnet, daß Farbdosierelemente (6) mit einer durchgehenden Längsbohrung (44) vorgesehen sind, daß die Längsbohrungen (44) sämtlicher Farbdosierelemente (6) miteinander in Verbindung stehen.

3. Einrichtung nach Anspruch 2, dadurch gekennzeichnet, daß die Reihe der Farbdosierelemente (6) an ihren beiden Enden (45, 46) mittels Abschlußplatten (49, 50) abgeschlossen sind, daß auf mindestens einer Abschlußplatte eine mit den Längsbohrungen (44) in Verbindung stehende Schmiermittelzuführeinrichtung (20, 25) vorgesehen ist.

4. Einrichtung nach Anspruch 2 und 3, dadurch gekennzeichnet, daß in mindestens einer Stirnseite (45, 46) des Farbdosierelementes (6) eine Schmierrinne (47, 48) eingelassen ist, daß die Schmierrinne (47, 48) mit der Längsbohrung (44) in Verbindung steht.

## Claims

1. A method to maintain smooth running of ink metering elements in an ink fountain of a printing machine, a plurality of individually adjustable ink metering elements being disposed close side by side, characterised in that a lubricant is pressed, via a longitudinal borehole (44) in the ink metering elements (6), inbetween front sides (45, 46) of immediately adjacent ink metering elements (6).

2. A device to carry out the method according to claim 1, characterised in that ink metering elements (6) with a longitudinal through borehole (44) are provided, that the longitudinal boreholes (44) of all ink metering elements (6) are in connection with each other.

3. A device according to claim 2, characterised in that the row of ink metering elements (6) is closed at both its extremities (45, 46) by means of end plates (49, 50), that a lubricant feeding device (20, 25) being in connection with the longitudinal boreholes (44) is provided on at least one end plate.

4. A device according to claims 2 and 3, characterised in that a lubricating groove (47, 48) is sunk into at least one front side (45, 46) of the ink metering element (6), that the lubricating groove (47, 48) is in connection with the longitudinal borehole (44).

## Revendications

1. Procédé pour le maintien du bon fonctionnement d'éléments de dosage de l'encre d'un encrier d'une machine à imprimer, où plusieurs éléments de dosage de l'encre, réglables individuellement, sont disposés côte à côte, caractérisé en ce qu'un lubrifiant, par l'intermédiaire d'un alésage longitudinal (44) aménagé dans les éléments de dosage de l'encre (6), est comprimé entre les faces frontales (45, 46) d'éléments de dosage de l'encre (6) immédiatement contigus.

2. Dispositif pour la mise en ceuvre du procédé selon la revendication 1, caractérisé en ce que des éléments de dosage de l'encre (6) sont pourvus d'un alésage longitudinal traversant (44), et que les alésages longitudinaux (44) de l'ensemble des éléments de dosage de l'encre (6) sont en liaison les uns avec les autres.

3. Dispositif selon la revendication 2, caractérisé en ce que la rangée d'éléments de dosage de l'encre (6) est, en ses deux extrémités (45, 46) obturée à l'aide de plaques d'obturation (49, 50) ; que, sur au moins une plaque d'obturation, il est prévu un dispositif d'amenée de lubrifiant (20, 25), en liaison avec les alésages longitudinaux (44).

4. Dispositif selon la revendication 2 ou 3, caractérisé en ce qu'est aménagée dans au moins une face frontale (45, 46) de l'élément de dosage de l'encre (6) une rainure de lubrification (47, 48) ; que la rainure de lubrification (47, 48) est en liaison avec l'alésage longitudinal (44).
